# EUROPÄISCHE PATENTSCHRIFT

(11) **EP 1 284 620 B1**
(45) Veröffentlichungstag und Bekanntmachung des Hinweises auf die Patenterteilung: **04.08.2004**
(21) Anmeldenummer: 01933943.1
(22) Anmeldetag: 09.05.2001
(51) Int. Cl.: A46B 9/02

(54) **BÜRSTE UND VERFAHREN ZU IHRER HERSTELLUNG**
BRUSH AND METHOD FOR ITS FABRICATION
BROSSE ET SON PROCEDE DE FABRICATION

(30) Priorität: 17.05.2000 DE 10024223
(43) Veröffentlichungstag der Anmeldung: 26.02.2003
(73) Patentinhaber: J.E. Faller GmbH Bürstenfabrik - Spritzgusswerk, 79674 Todtnau (DE)
(72) Erfinder: WEIHRAUCH, Georg, 69483 Wald-Michelbach (DE)
(74) Vertreter: Lasch, Hartmut Dipl.-Ing.
(86) Internationale Anmeldenummer: PCT/EP2001/005240
(87) Internationale Veröffentlichungsnummer: WO 2001/087114

(56) Entgegenhaltungen:
- EP-A- 0 882 414
- WO-A-98/06299
- FR-A- 2 307 493
- US-A- 1 364 971
- US-A- 2 317 110
- US-A- 4 633 542
- US-A- 5 503 840
- PATENT ABSTRACTS OF JAPAN vol. 1998, no. 10, 31. August 1998 (1998-08-31) & JP 10 139929 A (TOKUYAMA CORP), 26. Mai 1998 (1998-05-26)

## Beschreibung

Die Erfindung betrifft eine Bürste mit einem aus einer Vielzahl von Borsten, Borstenbündeln oder Stiften bestehenden Borstenfeld, das auf einem Borstenträger befestigt ist. Darüber hinaus betrifft die Erfindung ein Verfahren zur Herstellung einer entsprechenden Bürste.

Bürsten weisen grundsätzlich ein Feld aus einer Vielzahl von Bürstelementen auf, bei denen es sich um Einzelborsten, Borstenbündel oder auch um Stifte aus Metall, Holz oder Kunststoff handeln kann. Im folgenden soll beispielhaft von einem Borstenfeld ausgegangen werden, wobei jedoch durch den Begriff "Borstenfeld" auch ein Feld aus Borstenbündeln oder Stiften mit umfaßt sein soll.

Üblicherweise ist das Borstenfeld auf einem Borstenträger befestigt, der bei hochwertigen Haarbürsten aus Holz und beispielsweise bei Geschirrbürsten oder Massagebürsten in der Regel aus Kunststoff besteht. In vielen Fällen ist an dem Borstenträger ein Handgriff angebracht oder einstückig angeformt. Wenn das Borstenfeld aus Stiften besteht, wie es üblicherweise bei sogenannten Pneumatik-Haarbürsten der Fall ist, wird der Borstenträger häufig von einer flexiblen Trägerplatte aus Gummi oder einem Elastomer gebildet, die in verformbarer Weise an einem Bürsten-Grundkörper gehalten ist. Gemäß der US 1 364 971 werden Borsten durch die Öffnungen einer aus Gummi bestehenden Trägerplatte hindurchgesteckt, woraufhin auf der Rückseite der Trägerplatte eine weitere Gummiplatte aufgebracht wird, die mit der Trägerplatte 1 mittels Vulkanisation verbunden wird. Die Borsten sind zwischen den beiden Platten und formschlüssig gehalten, wobei die beiden Platten gemeinsam den Borstenträger bilden.

Gemäß FR 2 307 493 wird eine mit Durchbrechungen versehene Kunststoffplatte mit Borstenbündeln bestückt, die auf der Unterseite der Platte eine Schlaufe bilden, die durch Anbringen von Wärmeenergie zu einem Kopf oder Knoten verschmolzen wird. Auf der dem Borstenfeld abgewandten Unterseite der Platte wird dann eine Abdeckschicht aufgebracht, was durch Aufvulkanisieren oder Aufkleben erfolgen kann.

Gemäß der US 4 633 542 wird eine Kunststoffplatte mit einer Vielzahl von Durchbrechungen versehen, denen jeweils eine erweiterte Ausnehmung zur Aufnahme eines Kopfes eines Borstenbündels zugeordnet ist. Dabei sind die Borstenbündel auf ihrer Rückseite durch eine Membran an einem Herausfallen aus dem Borstenträger gehindert.

Alle genannten Materialien des Borstenträgers besitzen eine mehr oder minder porige Oberfläche, was zu hygienischen Problemen führen kann. Insbesondere die im Bereich des Borstenfeldes liegende Oberfläche des Borstenträgers ist anfällig für die Ansammlung von Schmutz sowie die Bildung von Schimmel und Bakterien. Eine Reinigung mit wässriger Seifenlösung ist bei einem aus Holz bestehenden Borstenträger nicht sinnvoll, da dieser Feuchtigkeit aufnehmen würde, was wiederum die Schimmelbildung fördert. Bei Pneumatik-Haarbürsten kann ebenfalls Feuchtigkeit in den Zwischenraum zwischen dem Borstenträger und dem Bürsten-Grundkörper eindringen. Wenn darüber hinaus das Borstenfeld relativ eng besetzt ist, läßt sich der Zwischenborstenbereich am Fuß der Borsten nur sehr unvollkommen reinigen.

Der Erfindung liegt die Aufgabe zugrunde, eine Bürste der genannten Art zu schaffen, bei der die Gefahr der Schmutzansammlung sowie Schimmel- und Bakterienbildung verringert ist. Darüber hinaus soll ein Verfahren geschaffen werden, mit dem sich eine entsprechende Bürste in einfacher und kostengünstiger Weise herstellen läßt.

Hinsichtlich der Bürste wird diese Aufgabe erfindungsgemäß dadurch gelöst, daß die Oberfläche des Borstenträgers im Zwischenborstenbereich des Borstenfeldes zumindest abschnittsweise versiegelt ist. Vorzugsweise ist die Oberfläche des Horstenträgers dabei im Zwischenborstenbereich des Borstenträgers vollflächig versiegelt. Die Versiegelung bewirkt, daß der Borstenträger im Bereich des Borstenfeldes statt einer porigen Oberfläche nunmehr eine im wesentlichen glatte Oberfläche besitzt, wodurch die Gefahr des Anhaften von Schmutz oder des Ansiedelns von Bakterien vermindert ist. Darüber hinaus läßt sich die Oberfläche des Borstenträgers aufgrund der Versiegelung einfacher und besser reinigen.

In Weiterbildung der Erfindung kann vorgesehen sein, daß die gesamte Oberfläche des Borstenträgers versiegelt ist, was insbesondere dann der Fall sein sollte, wenn in einer möglichen Ausgestaltung der Erfindung der Borstenträger von einer flexiblen Trägerplatte aus Gummi oder einem elastomeren Material gebildet ist.

Eine Versiegelung des Borstenträgers läßt sich in einfacher Weise durch eine Beschichtung erreichen. Insbesondere kann ein Kunststoff-Lack nicht poröser Art oder eine wasserbeständige Druck- bzw. Malfarbe verwendet werden. In einer speziellen Ausgestaltung der Erfindung ist vorgesehen, daß die Beschichtung transparent ist. Dies bringt den wesentlichen Vorteil mit sich, daß am Borstenträger unterhalb der Beschichtung ein Informationsträger angeordnet sein kann, der durch die Beschichtung hindurch sichtbar ist und durch diese auch bei längerem Gebrauch vor Abnutzung geschützt ist. Bei dem Informationsträger kann es sich entweder um eine Bildinformation und/oder eine Textinformation beispielsweise hinsichtlich der Verwendung und Pflege der Bürste handeln. Der Informationsträger kann zunächst auf den Borstenträger aufgebracht werden, was entweder durch Aufspritzen oder Aufmalen oder auch durch Aufbringung eines vorgefertigten Informationsträgers geschehen kann. Soweit es sich bei dem Informationsträger um eine Bildinformation handelt, kann diese dadurch unterstützt werden, daß die Borsten des Borstenfeldes durch eine abschnittsweise andersfarbige Ausgestaltung in die Bildinformation einbezogen werden oder diese zumindest unterstreichen. Alternativ kann auch vorgesehen sein, daß die Beschichtung selbst den Informationsträger darstellt, indem die Beschichtung nur in Teilbereichen aufgebracht wird und/oder abschnittsweise eine unterschiedliche Farbgestaltung aufweist.

Zur Aufbringung der Beschichtung können übliche Druck- und Kaschierverfahren oder auch ein Tauch- und Spritzlackieren, eine elektrostatische Beschichtung, eine Plastisolbeschichtung, das Aufspritzen im Spritzgußverfahren und insbesondere das Herstellen von Borstenträger und Versiegelung im 2- oder Mehrkomponenten-Spritzgußverfahren eingesetzt werden. Um die Borsten möglichst spaltenfrei am Borstenträger zu lagern, können die Borsten aufgeschweißt, eingeschweißt, eingeprellt oder eingespritzt werden.

Um die Entwicklung von Bakterien und die Bildung von Schimmel zu hemmen oder zu vermeiden, kann in Weiterbildung der Erfindung vorgesehen sein, daß die Beschichtung mit einer antimikrobiellen Ausrüstung versehen ist. Als entsprechende Stoffe seien hier nur Chlorhexidin und Triclosan als einige Möglichkeiten einer Vielzahl an sich bekannter Stoffe erwähnt.

Um die Beschichtung in ihrer Wirkung optimal an den jeweiligen Verwendungszweck anzupassen, kann sie aus mehreren Lagen aufgebaut sein, wobei die Lagen auch eine unterschiedliche Flächenausdehnung besitzen können, d.h. während eine Lage voll- oder großflächig aufgebracht ist, wird eine andere Lage nur in speziellen Teilbereichen aufgebracht. Dabei sollte jedoch vorgesehen sein, daß eine innere Lage der Beschichtung von einer äußeren Lage vollständig überdeckt und somit durch diese auch geschützt ist. Als äußere Lage kommen insbesondere nicht-hygroskopische und nicht-poröse Thermoplaste in Frage, d.h. beispielsweise PVC und Polyester.

Eine wirkungsvolle Versiegelung läßt sich auch dadurch erzielen, daß die Beschichtung eine dünne, zumindest teilweise aus Silber bestehende Schicht umfaßt. Die silberne oder Silber enthaltende Schicht kann als alleinige Versiegelung oder auch als eine Lage in einem mehrlagigen Aufbau verwendet werden und läßt sich entweder auf den Borstenträger aufdampfen oder auf galvanischem Wege aufbringen, vorzugsweise ist jedoch vorgesehen, daß sie als vorgefertigte Silberfolie oder Silberplatte auf dem Borstenträger befestigt wird. Statt einer Folie oder einer Platte, die vollständig aus Silber besteht, kann auch eine Folie oder Platte aus einem anderen Werkstoff verwendet werden, in die Silber eingelagert oder eine Vielzahl von Silberfäden eingebettet ist. Silber hat zusätzlich eine antimikrobielle Wirkung, die sich unter bestimmten Umgebungsbedingungen bis in die oberflächennahen Abschnitte des Borstenträgers auswirkt.

Statt einer Beschichtung kann die Versiegelung auch durch eine verdichtete Oberflächenschicht des Borstenträgers gebildet werden. Dies läßt sich insbesondere dann in einfacher Weise erreichen, wenn der Borstenträger aus Kunststoff, Gummi oder einem Elastomer besteht, wobei dann durch Beaufschlagung mit Wärmeenergie eine oberflächliche Umformung des Materials unter gleichzeitiger Verdichtung und somit Versiegelung erfolgt. Die Wärmeenergie läßt sich in einfacher Weise beispielsweise mittels eines Lasers aufbringen. Dieses Vorgehen ist insbesondere bei einer Pneumatik-Haarbürste vorteilhaft, wenn auf den Borstenträger mittels des Lasers eine Information aufgebrannt wird, wobei die die Infor-mation tragenden Abschnitte des Borstenträgers dadurch gleichzeitig versiegelt werden.

Hinsichtlich des Verfahrens wird die oben genannte Aufgabe dadurch gelöst, daß der Borstenträger vor der Anbringung des Borstenfeldes im Zwischenborstenbereich zumindest abschnittsweise oberflächlich versiegelt wird. Die Versiegelung kann in genannter Weise von einer ein- oder mehrlagigen Beschichtung gebildet sein, die auch eine silberne oder Silber enthaltende Silberschicht umfassen kann. Alternativ wird die Versiegelung von einer verdichteten Oberflächenschicht des Bürstenträgers gebildet, indem das Material des Bürstenträgers mittels Wärme umgeformt wird. Weitere Merkmale des Verfahrens ergeben sich aus der obenstehenden Beschreibung der Bürste.

Weitere Einzelheiten und Merkmale der Erfindung sind aus der folgenden Beschreibung eines Ausführungsbeispiels unter Bezugnahme auf die Zeichnung ersichtlich. Es zeigen:
- Figur 1: eine Ansicht einer Pneumatik-Bürste,
- Figur 2: den Schnitt II-II in Fig. 1,
- Figur 3: das Detail III in Fig. 2,
- Figur 4: eine Fig. 3 gleichartige Darstellung eines alternativen Ausführungsbeispiels und
- Figur 5: eine Abwandlung der Ausgestaltung gemäß Fig. 4.

Fig. 1 zeigt eine Pneumatik-Bürste 10 üblichen Aufbaus. Die Bürste 10 umfaßt einen Bürsten-Grundkörper 11 aus Kunststoff oder Holz, der einen einstückig angeformten Handgriff 12 sowie einen Halteabschnitt 18 aufweist, der gehäuseartig ausgebildet ist und dessen obere Öffnung durch einen umlaufenden Halterand 18a eingefaßt ist. In den gehäuseartigen Halteabschnitt 18 ist eine aus einem flexiblen Werkstoff, beispielsweise Gummi oder Elastomer, bestehende flexible Trägerplatte 13 eingesetzt, die ein Borstenfeld 15 trägt. Die Borsten 14, bei denen es sich auch um Stifte aus Metall oder Kunststoff handeln kann, sind in nicht näher dargestellter Weise an der Trägerplatte 13 befestigt und stehen normal von dieser hervor. Die Trägerplatte 13 untergreift den Halterand 18a des Halteabschnitts 18, wodurch sie an dem Bürsten-Grundkörper 11 befestigt ist. Der bisher geschilderte Aufbau entspricht einer herkömmlichen Pneumatik-Bürste.

Die Trägerplatte 13 ist in Teilbereichen oder im Zwischenborstenbereich des Borstenfeldes 15 oder auch vollflächig mit einer Versiegelung in Form einer Beschichtung 16 versehen (siehe Fig. 3). Die Beschichtung 16 kann von einer aufgebrachten Lack- oder Farbschicht gebildet sein. Während Fig. 3 eine einlagige Beschichtung 16 zeigt, ist in Fig. 4 eine aus zwei Lagen 16a und 16b bestehende Beschichtung vorgesehen. Dabei kann die untere, unmittelbar auf der Trägerplatte 13 liegende Lage 16b als Silberschicht ausgebildet sein, die mit einer außenseitigen Lage 16a aus Kunststoff überdeckt und durch diese geschützt ist.

Fig. 5 zeigt eine weitere Ausgestaltung, bei der auf der Trägerplatte 13 ein vorgefertigter Informationsträger 17 angeordnet wird, der dann durch die Beschichtung 16, die vorzugsweise transparent ist, überdeckt wird. Statt eines vorgefertigten Informationsträgers 17 kann eine Information auch direkt auf die Trägerplatte 13 aufgebracht und dann durch die Beschichtung 16 überdeckt werden.

## Patentansprüche

1. Bürste mit einem aus einer Vielzahl von Borsten (14), Borstenbündeln oder Stiften bestehenden Borstenfeld (15), das auf einem Borstenträger (13) befestigt ist, **dadurch gekennzeichnet, daß** die Oberfläche des Borstenträgers (13) im Zwischenborstenbereich des Borstenfeldes (15) zumindest abschnittsweise versiegelt ist.

2. Bürste nach Anspruch 1, **dadurch gekennzeichnet, daß** die Oberfläche des Borstenträgers (13) im Zwischenborstenbereich des Borstenfeldes (15) vollflächig versiegelt ist.

3. Bürste nach Anspruch 1 oder 2, **dadurch gekennzeichnet, daß** die gesamte Oberfläche des Borstenträgers (13) versiegelt ist.

4. Bürste nach einem der Ansprüche 1 bis 3, **dadurch gekennzeichnet, daß** der Borstenträger (13) von einer flexiblen Trägerplatte gebildet ist.

5. Bürste nach einem der Ansprüche 1 bis 4, **dadurch gekennzeichnet, daß** die Versiegelung durch eine Beschichtung (16) gebildet ist.

6. Bürste nach Anspruch 5, **dadurch gekennzeichnet, daß** die Beschichtung (16) transparent ist.

7. Bürste nach Anspruch 5 oder 6, **dadurch gekennzeichnet, daß** unterhalb der Beschichtung (16) ein Informationsträger (17) angeordnet ist.

8. Bürste nach Anspruch 5 oder 6, **dadurch gekennzeichnet, daß** die Beschichtung (16) den Informationsträger bildet.

9. Bürste nach einem der Ansprüche 5 bis 8, **dadurch gekennzeichnet, daß** die Beschichtung (16) mit einer antimikrobiellen Ausrüstung versehen ist.

10. Bürste nach einem der Ansprüche 5 bis 9, **dadurch gekennzeichnet, daß** die Beschichtung aus mehreren Lagen (16a,16b) aufgebaut ist.

11. Bürste nach Anspruch 10, **dadurch gekennzeichnet, daß** eine innere Lage (16b) der Beschichtung (16) von einer äußeren Lage (16a) vollständig überdeckt ist.

12. Bürste nach Anspruch 10 oder 11, **dadurch gekennzeichnet, daß** die Beschichtung (16) Silber enthält oder eine dünne Silberschicht umfaßt.

13. Bürste nach einem der Ansprüche 1 bis 4, **dadurch gekennzeichnet, daß** die Versiegelung durch eine verdichtete Oberflächenschicht des Borstenträgers (13) gebildet ist.

14. Verfahren zur Herstellung einer Bürste nach einem der Ansprüche 1 bis 13, wobei der Borstenträger (13) vor der Anbringung des Bsorstenfeldes (15) im Zwischenborstenbereich zumindest abschnittsweise oberflächlich versiegelt ist.

15. Verfahren nach Anspruch 14, **dadurch gekennzeichnet, daß** als Versiegelung eine Beschichtung (16) aus einer oder mehreren Lagen aufgebracht wird.

16. Verfahren nach Anspruch 15, **dadurch gekennzeichnet, daß** die Beschichtung (16) zumindest teilweise im 2-oder Mehrkomponenten-Spritzgußverfahren aufgebracht wird.

17. Verfahren nach Anspruch 16, **dadurch gekennzeichnet, daß** als eine der Lagen eine silberne oder Silber enthaltende Schicht aufgebracht wird.

18. Verfahren nach Anspruch 17, **dadurch gekennzeichnet, daß** die silberne oder Silber enthaltende Schicht von einer Silberfolie gebildet wird.

19. Verfahren nach Anspruch 14, **dadurch gekennzeichnet, daß** die Versiegelung durch eine verdichtete Oberflächenschicht des aus Kunststoff bestehenden Borstenträgers gebildet wird.

20. Verfahren nach Anspruch 19, **dadurch gekennzeichnet, daß** die Oberfläche des Borstenträgers zur Bildung der Versiegelung mit Wärmeenergie beaufschlagt wird.

21. Verfahren nach Anspruch 20, **dadurch gekennzeichnet, daß** die Wäremeenergie mittels eines Lasers aufgebracht wird.

## Claims

1. Brush with a bristle section (15) comprising a plurality of bristles (14), bristle bundles or pins and which is fixed to a bristle carrier (13), **characterized in that**, in the region between bristles of the bristle section (15), the surface of the bristle carrier (13) is at least zonally sealed.

2. Brush according to claim 1, **characterized in that** the surface of the bristle carrier (13) is sealed in full-surface manner in the vicinity of the bristle section (15).

3. Brush according to claim 1 or 2, **characterized in that** the complete surface of the bristle carrier (13) is sealed.

4. Brush according to one of the claims 1 to 3, **characterized in that** the bristle carrier (13) is formed by a flexible carrier plate.

5. Brush according to one of the claims 1 to 4, **characterized in that** the seal is formed by a coating (16).

6. Brush according to claim 5, **characterized in that** the coating (16) is transparent.

7. Brush according to claim 5 or 6, **characterized in that** an info rmation carrier (17) is located below the coating (16).

8. Brush according to claim 5 or 6, **characterized in that** the coating (16) forms the information carrier.

9. Brush according to one of the claims 5 to 8, **characterized in that** the coating (16) is provided with an antimicrobial finish.

10. Brush according to one of the claims 5 to 9, **characterized in that** the coating is built up from several layers (16a, 16b).

11. Brush according to claim 10, **characterized in that** the inner layer (16b) of the coating (16) is completely covered by an outer layer (16a).

12. Brush according to claim 10 or 11, **characterized in that** the coating (16) contains silver or comprises a thin silver layer.

13. Brush according to one of the claims 1 to 4, **characterized in that** the seal is formed by a compacted surface layer of the bristle carrier (13).

14. Method for the manufacture of a brush according to one of the claims 1 to 13, wherein the bristle carrier (13) is at least zonally surface sealed prior to the application of the bristle section (15).

15. Method according to claim 14, **characterized in that** a coating (16) of one or more layers is applied as the seal.

16. Method according to claim 15, **characterized in that** the coating (16) is at least partly applied in a two or multi-component injection molding process.

17. Method according to claim 16, **characterized in that** a silver or silver-containing layer is applied as one of the layers.

18. Method according to claim 17, **characterized in that** the silver-containing layer is formed by a silver foil.

19. Method according to claim 14, **characterized in that** the seal is formed by a compacted surface layer of the plastic bristle carrier.

20. Method according to claim 19, **characterized in that** thermal energy is applied to the bristle carrier surface for forming the seal.

21. Method according to claim 20, **characterized in that** the thermal energy is applied by means of a laser.

## Revendications

1. Brosse présentant une zone de poils (15) composée de poils (14), de faisceaux de poils ou de brins rigides fixée sur un support de poils (13), **caractérisée en ce que** la surface du support de poils (13) est vitrifiée au moins partiellement au niveau de l'espace entre les poils de la zone de poils (15).

2. Brosse selon la revendication 1, **caractérisée en ce que** la surface du support de poils (13) est entièrement vitrifiée au niveau de l'espace entre les poils de la zone de poils (15).

3. Brosse selon la revendication 1 ou 2, **caractérisée en ce que** la totalité de la surface du support de poils (13) est vitrifiée.

4. Brosse selon l'une quelconque des revendications 1 à 3, **caractérisée en ce que** le support de poils (13) est constitué par une plaque-support flexible.

5. Brosse selon l'une quelconque des revendications 1 à 4, **caractérisée en ce que** la vitrification est constituée par un revêtement (16).

6. Brosse selon la revendication 5, **caractérisée en ce que** le revêtement (16) est transparent.

7. Brosse selon la revendication 5 ou 6, **caractérisée en ce qu'**un support d'informations (17) est disposé sous le revêtement (16).

8. Brosse selon la revendication 5 ou 6, **caractérisée en ce que** le revêtement (16) constitue le support d'informations.

9. Brosse selon l'une quelconque des revendications 5 à 8, **caractérisée en ce que** le revêtement (16) comporte une protection antimicrobienne.

10. Brosse selon l'une quelconque des revendications 5 à 9, **caractérisée en ce que** le revêtement est composé de plusieurs couches (16a, 16b).

11. Brosse selon la revendication 10, **caractérisée en ce qu'**une couche interne (16b) de revêtement (16) est entièrement recouverte par une couche externe (16a).

12. Brosse selon la revendication 10 ou 11, **caractérisée en ce que** le revêtement (16) contient de l'argent ou comporte une mince couche d'argent.

13. Brosse selon l'une quelconque des revendications 1 à 4, **caractérisée en ce que** la vitrification est constituée par une couche superficielle comprimée du support de poils (13).

14. Procédé de fabrication d'une brosse selon l'une quelconque des revendications 1 à 13, dans lequel de support de poils (13) est au moins partiellement vitrifié en surface au niveau de l'espace entre les poils avant mise en place de la zone de poils (15).

15. Procédé selon la revendication 14, **caractérisé en ce** pour vitrifier on applique un revêtement (16) consistant en une ou plusieurs couches.

16. Procédé selon la revendication 15, **caractérisé en ce que** le revêtement (16) est appliqué au moins partiellement selon le procédé d'injection à deux ou plusieurs composants.

17. Procédé selon la revendication 16, **caractérisé en ce que** pour constituer l'une des couches on applique une couche en argent ou contenant de l'argent.

18. Procédé selon la revendication 17, **caractérisé en ce que** la couche en argent ou contenant de l'argent est constituée par une feuille d'argent.

19. Procédé selon la revendication 14, **caractérisé en ce que** le revêtement est constitué par une couche superficielle comprimée du support de poils réalisé en matière synthétique.

20. Procédé selon la revendication 19, **caractérisé en ce que** pour réaliser la vitrification on soumet la surface du support de poils à une énergie calorifique.

21. Procédé selon la revendication 20, **caractérisé en ce que** l'énergie calorifique est appliquée au moyen d'un laser.
